# FASCICULE DE BREVET EUROPEEN

(11) **EP 0 494 361 B1**
(45) Date de publication et mention de la délivrance du brevet: **26.04.1995**
(21) Numéro de dépôt: 91119395.1
(22) Date de dépôt: 14.11.1991
(51) Int. Cl.: A43B 5/04

(54) **Chaussure de ski alpin à entrée par l'arrière, munie de moyen de chaussage**
Alpinskischuh mit Hintereinstieg und einer Einstieghilfe
Rear-entry ski boot with access means

(30) Priorité: 07.12.1990 FR 9015519
(43) Date de publication de la demande: 15.07.1992
(73) Titulaire: SALOMON S.A., 74370 Pringy (FR)
(72) Inventeur: Bonaventure, Laurent, F-74000 Annecy (FR)

(56) Documents cités:
- EP-A- 0 107 841
- EP-A- 0 279 074
- AT-B- 339 772
- DE-A- 3 429 284
- DE-C- 890 467
- US-A- 3 895 452

## Description

La présente invention concerne une chaussure de ski alpin à entrée par l'arrière, constituée par une coque rigide dont un bas de coque est surmonté d'une tige au moins partiellement articulée sur ce dernier et constituée elle-même d'une partie postérieure ou capot arrière rabattable par rapport à une partie antérieure ou capot avant, autour d'un axe transversal, ladite coque étant rembourrée intérieurement par un chausson souple. Ce chausson enveloppe le pied et le bas de jambe et est interposé entre ces derniers et la coque rigide. Il comprend notamment, d'une part une cale arrière apte à coiffer une ouverture d'introduction arrière et d'autre part une cale avant, les deux cales étant plaquées respectivement aux capots arrière et avant précités et réalisées en une mousse constituant un support recevant un habillage de confort déhoussable ou non.

Dans les chaussures connues de ce type, une difficulté majeure réside dans le fait de devoir assurer un glissement continu du talon, lors de l'introduction du pied dans le chausson ou de son extraction, sans aucun obstacle.

En effet, dans le type de chaussure précitée, par exemple tel que celui décrit dans le document EP-A-279 074, l'ouverture arrière du chausson est délimitée à sa partie inférieure par un rebord constituant le haut du talon dudit chausson et à proximité duquel se trouve l'extrémité inférieure de la cale arrière, de manière à ce que celle-ci coiffe ladite ouverture, ou le rebord de talon, lors de la fermeture du capot arrière sur le capot avant. Il est à noter cependant que si en position de fermeture l'extrémité inférieure de la cale arrière vient se placer sensiblement en continuité du rebord de talon du chausson, il n'en est pas de même en position d'ouverture, lors de l'introduction du pied précisément. En effet, ladite cale arrière étant entraînée par le capot arrière sur lequel elle est fixée, il se crée, dans la zone charnière de ce dernier avec le bas de coque, un décollement angulaire de l'extrémité inférieure de la cale arrière par rapport au rebord de talon, qui a pour conséquence de créer un vide rompant la continuité de l'ensemble. A l'usage, il a été constaté qu'un tel vide était de nature à favoriser la butée du talon du pied de l'utilisateur, lors de son introduction dans le chausson, contre le rebord précité de la partie arrière de celui-ci, et par conséquent de déformer progressivement ledit rebord et constituer par là, un point d'inconfort.

Pour remédier à cela il est connu de disposer une languette à la base arrière de la cale avant, plus précisément à la partie inférieure de l'ouverture arrière du chausson comme enseigné dans le document EP-A-107 841. Une telle languette est rapportée par collage ou par couture et comporte une extrémité libre dirigée vers le haut. Elle assure en fait l'enveloppement de la partie postérieure du talon et donc ferme par recouvrement l'ouverture précitée d'introduction du pied et favorise le serrage des bords latéraux de l'ouverture. Dans ce cas, la cale arrière est en fait constituée en deux parties, l'une plaquée sur le capot arrière et l'autre, la languette, disposée à l'arrière de la cale, avant, tel que décrit dans le document IT-Z-193 847 qui fait référence au document de priorité du EP-A-107 841, lequel document IT-Z-193 847 représentant ainsi l'art antérieur correspondant au préambule de la revendication 1 annexée. Cela entraîne un aménagement particulier de la languette afin que sa jonction avec la partie de cale arrière solidaire du capot soit assurée sans discontinuité pour éviter les zones de relief blessantes. De plus et surtout, en ce qui concerne le confort d'utilisation lors du chaussage, il est souvent nécessaire d'intervenir manuellement sur cette languette pour l'écarter lors de l'introduction du pied, sinon elle a tendance à être entraînée vers le bas par celui-ci.

Pour remédier à ces inconvénients, il a également été envisagé de réaliser un chausson monobloc donc sans cale arrière articulée.

Dans le cas d'une chaussure à entrée par l'arrière du type de celles décrites dans les documents AT-B-339 772 ou US-A-3 895 452, il fallait néanmoins prévoir un débattement possible de la partie arrière du chausson monobloc pour permettre l'introduction du pied.

Pour cela, il a été imaginé, comme dans l'exemple du document FR-A-2 368 239, un chausson comportant deux plis latéraux formant soufflet permettant aux parties avant et arrière de celui-ci, de suivre les mouvements d'ouverture ou de fermeture des capots avant et arrière.

Une telle technique, présente d'autres types d'inconvénients à savoir, la nécessité d'adapter une technique de moulage très sophistiquée, et de créer néanmoins d'autres zones d'inconfort, au niveau des plis cette fois.

La présente invention a pour but de remédier à tous ces inconvénients et concerne à cet effet une chaussure selon la revendication 1 annexée. De cette façon on comprend aisément que l'on évite le retournement de la partie arrière du chausson formant talon lors de l'introduction du pied.

Selon une caractéristique avantageuse, la languette de chaussage est d'une longueur telle à s'étendre le long de la partie interne du talon du chausson et d'une partie arrière de sa semelle interne constituant son fond. Ainsi, c'est le talon même de l'utilisateur qui immobilise ladite languette tant dans sa partie verticale qu'horizontale. Préférentiellement, la languette de chaussage est obtenue par un prolongement de l'habillage de confort de la cale arrière.

Selon une autre caractéristique avantageuse, la languette de chaussage comporte à son extrémité libre des moyens de fixation amovibles disposés sur sa face dirigée vers la semelle du chausson. et qui sont constitués par un système de boucles-crochets auto-agrippables, rapportés sur les parties en correspondance l'une de l'autre. De cette manière, on évite un retournement de la languette lors du déchaussage. De plus, la cale arrière reste indépendante et amovible par rapport au reste du chausson. Dans une telle configuration la languette procure un confort supplémentaire, notamment au droit du bourrelet du talon de chausson et constitue dans cette zone, une charnière souple.

La description qui va suivre faite en regard des dessins annexés fera mieux comprendre comment l'invention peut être réalisée.

La figure 1 est une vue en perspective selon une coupe longitudinale d'une chaussure pourvue d'une cale arrière.

La figure 2 est une vue de détail à échelle agrandie de la partie arrière de la chaussure selon la figure 1.

La figure 3 est une vue en plan d'une cale arrière, extraite de la chaussure.

La figure 4 est une vue en coupe longitudinale partielle de la chaussure, munie de la cale arrière.

Conformément à l'invention, la chaussure de ski 1 représentée sur la figure 1 comporte une coque rigide 2 dont un bas de coque 3 est surmonté d'une tige 4, au moins partiellement articulée sur ce dernier par l'intermédiaire de moyens d'articulation latéraux ou d'une zone de flexion non représentés.

Dans cet exemple de construction la tige 4 est constituée elle-même par une partie postérieure 5 ou capot arrière, rabattable par rapport à une partie antérieure 6 ou capot avant, autour d'un axe transversal 7 traversant des extensions latérales inférieures de ladite coque 2 à sa partie arrière.

La coque 2 est rembourrée intérieurement par un chausson souple 8 qui enveloppe le pied et le bas de jambe, et qui est interposé entre ceux-ci et la coque rigide 2. Il comprend, d'une part une cale arrière 8b apte à coiffer une ouverture 9 d'introduction arrière dudit chausson 8, et d'autre part une cale avant 8a. Les deux cales 8b et 8a sont associées respectivement aux capots arrière 5 et avant 6. La cale 8a est dans cet exemple de construction, retenue par emboîtement dans le capot avant 6 et le bas de coque 3 et la cale 8b par l'intermédiaire d'un clip 10 traversant à la fois celle-ci et le capot 5.

Le chausson 8 est réalisé de manière connue en soi, en une mousse coulée ou moulée, par exemple, constituant un support à un habillage interne 11 de confort, déhoussable ou non. L'habillage 11 se décompose en une partie 11a recouvrant simultanément la cale avant 8a et la semelle 8c constituant le fond du chausson 8, et en une partie 11b recouvrant la cale arrière 8b. Cet habillage de confort peut par exemple être constitué d'un tissu à mailles type "Jersey".

Selon le présent exemple de réalisation, la cale arrière 8b du chausson 8 comporte à sa partie inférieure 8d dirigée vers la cale avant 8a, un prolongement qui s'étend vers le bas et qui constitue une languette de chaussage 11c. Avantageusement, cette languette de chaussage 11c est obtenue par un prolongement de la partie 11b de l'habillage de confort 11 de ladite cale arrière 8b.

L'habillage de confort 11 étant, dans le cas présent en tissu du type jersey, la languette de chaussage 11c ainsi obtenue est par conséquent souple et donc apte à épouser la conformation de la partie interne du talon 8e du chausson 8 par habillage 11a interposé. Par ailleurs, la longueur de la languette 11c est telle à présenter une extrémité libre 11d apte à pouvoir s'étendre, sans discontinuité, également sur une partie arrière de la semelle 8c constituant le fond du chausson 8. Bien entendu, la languette de chaussage 11c pourra très bien être obtenue également à partir d'un prolongement du support en mousse constituant la cale arrière 8b.

On comprend aisément par ce qui précède et avec l'aide des figures 1, 2 et 4 que le vide 12, formé dans la zone charnière de la cale arrière 8b et du bas de coque 3, se trouve ainsi recouvert et ôte tout risque-au pied en chaussage, de venir en butée contre le rebord 8f du talon 8e du chausson 8.

La partie d'extrémité libre 11d de la languette 11c comporte des moyens de fixation amovibles disposés sur sa face dirigée vers la semelle 8c du chausson 8 et plus précisément vers la partie 11a de l'habillage 11 le revêtant. Ces moyens de fixation sont constitués par un système de crochets 13 disposés sur un support rapporté sur la languette 11c et auto-agrippables sur des boucles non visibles qui sont, soit rapportées sur un support solidarisé de la semelle 8c ou de la partie 11a de l'habillage 11, soit constituées par le matériau même dudit habillage, d'une texture appropriée.

Bien entendu, les moyens de fixation amovibles de la languette de chaussage 11c peuvent également, selon une variante d'exécution non représentée, être constitués par un système d'emboîtement élastique d'un bouton pression de la languette 11c, dans une cavité correspondante de la semelle interne 8c du chausson 8 constituant son fond.

Comme le montrent les figures, le confort de l'utilisateur est encore amélioré par une semelle de confort amovible 14 rapportée à l'intérieur du chausson 8 en recouvrement de la semelle 8a de celui-ci constituant son fond interne. Il s'effectue ainsi un pincement de l'extrémité libre 11d de la languette 11c munie des moyens de fixation 13, entre lesdites semelles 8c et 14, lors d'une pression du talon du pied, en utilisation. Cela tend à parfaire le maintien de la languette 11c et à éviter son retournement lors du déchaussage.

## Revendications

1. Chaussure de ski alpin du type à entrée par l'arrière, constituée par une coque rigide (2) dont un bas de coque (3) est surmonté d'une tige (4) au moins partiellement articulée sur ce dernier (3) et constituée elle-même d'une partie postérieure (5) ou capot arrière rabattable par rapport à une partie antérieure (6) ou capot avant, autour d'un axe transversal (7), ladite coque (2) étant rembourrée intérieurement par un chausson souple (8) interposé entre, d'une part, le pied et bas de jambe, et, d'autre part, la coque rigide (2), ce chausson souple (8) comportant d'une part, une cale avant (8a) avec une semelle (8c), et d'autre part, une cale arrière (8b) indépendante et amovible du reste du chausson apte à coiffer une ouverture (9) d'introduction arrière dudit chausson (8), les deux cales (8b, 8a) étant associées respectivement aux capot arrière (5) et avant (6) et réalisées en une mousse constituant un support recevant un habillage de confort (11), la cale avant (8a) comportant en outre un talon (8e) et une languette de chaussage souple (11c), caractérisée en ce que la continuité entre la cale arrière (8b) et le talon (8e) de la cale avant est assurée par la languette de chaussage (11c), ladite languette prolongeant la partie inférieure (8d) de la cale arrière (8b) au moins jusqu'à la semelle (8c) de la cale avant en recouvrant intérieurement le talon (8e) du chausson, et en ce que l'habillage de confort est déhoussable ou non.

2. Chaussure selon la revendication 1 caractérisée en ce que la languette de chaussage est obtenue par un prolongement du support en mousse de la cale arrière (8b).

3. Chaussure selon la revendication 1 caractérisée en ce que la languette de chaussage (11c) est obtenue par un prolongement de l'habillage de confort (11b) de la cale arrière (8b).

4. Chaussure selon l'une quelconque des revendications précédentes caractérisée en ce que la languette de chaussage (11c) est d'une longueur telle qu'elle se prolonge sous la partie arrière de sa semelle (8c).

5. Chaussure selon l'une quelconque des revendications précédentes caractérisée en ce que la languette de chaussage (11c) comporte à son extrémité libre (11d) des moyens de fixation amovibles disposés sur sa face dirigée vers la semelle (8c) du chausson (8).

6. Chaussure selon la revendication 5 caractérisée en ce que les moyens de fixation amovibles de la languette de chaussage (11c) sont constitués par un système de boucles-crochets (13) auto-agrippables, rapportés sur les parties (11d, 8c) en correspondance l'une de l'autre.

7. Chaussure selon la revendication 6 caractérisée en ce que les boucles du système de fixation sont portées par la semelle (8c) constituant le fond du chausson (8), alors que les crochets (13) sont portés par la languette (11c).

8. Chaussure selon la revendication 7 caractérisée en ce que les boucles du système de fixation sont constituées par la texture même de l'habillage interne (11a) de confort revêtant la semelle (8c) du chausson (8).

9. Chaussure selon la revendication 5 caractérisée en ce que les moyens de fixation amovibles de la languette de chaussage (11c) sont constitués par un système d'emboîtement élastique d'un bouton pression de la languette (11c) dans une cavité correspondante de la semelle interne (8c) du chausson (8) constituant son fond.

10. Chaussure selon l'une des revendications 5 à 9 caractérisée en ce qu'une semelle amovible de confort (14) est rapportée à l'intérieur du chausson (8) en recouvrement de la semelle même (8c) de celui-ci constituant son fond interne, pour pincer entre elles l'extrémité libre (11d) de la languette (11c) munie des moyens de fixation, lors d'une pression du talon du pied, en utilisation.

## Claims

1. Rear-entry alpine ski boot, constituted by a rigid shell (2) in which a shell base (3) is surmounted by an upper (4) at least partially jointed around said shell base (3) and is itself constituted by a rear part (5), or rear cover, that can be folded down over a front part (6), or front cover, around a transverse pin (7), said shell (2) being lined on the inside with a flexible sock (8) interposed between the foot and lower leg, on the one hand, and said rigid shell (2), on the other, said flexible sock (8) comprising, first, a front liner (8a) with a sole (8c), and second, a rear liner (8b) made independent and detachable from the rest of the sock capable of covering an rear foot-insertion opening (9) of said sock (8), said two liners (8b, 8a) being connected to the front and rear covers (5 and 6) respectively and being made of a foam constituting a support receiving a comfort-enhancing covering (11), said front liner (8a) further comprising a heel (8e) and a flexible boot-fitting tongue (11c), wherein the continuity between said rear liner (8b) and said heel (8e) of said front liner is ensured by said boot-fitting tongue (11c), said tongue being an extension of the lower portion (8d) of said read liner (8b) at least up to the sole (8c) of said front liner, while covering the inside of the heel (8e) of said sock, and wherein said comfort covering is detachable or non-detachable.

2. Boot according to claim 1, wherein said boot-fitting tongue is formed by an extension of said foam support of said rear liner (8b).

3. Boot according to claim 1, wherein said boot-fitting tongue (11c) is formed by an extension of said comfort covering (11b) of said rear liner (8b).

4. Boot according to any of the preceding claims, wherein said boot-fitting tongue (11c) has a length such that it is extended beneath the rear portion of the sole (8c).

5. Boot according to any of the preceding claims, wherein said boot-fitting tongue (11c) comprises at its free end (11d) detachable fastening means arranged on its surface facing said sole (8c) or said sock (8).

6. Boot according to claim 5, wherein said detachable fastening means of said boot-fitting tongue (11c) are constituted by a self-gripping hook-and-eye system (13) mounted on the parts (11d, 8c) corresponding to each other.

7. Boot according to claim 6, wherein the eyes of the fastening system are carried by the sole (8c) constituting the bottom of the sock (8), while the hooks (13) are carried by said tongue (11c).

8. Boot according to claim 7, wherein said eyes belonging to said fastening system are constituted by the texture itself of said inner comfort-enhancing covering (11a) lining the sole (8c) of said sock (8).

9. Boot according to claim 5, wherein said detachable fastening means of the boot-fitting tongue (11c) are constituted by a system involving the elastic interlocking of a snap-fastener on said tongue (11c) with a corresponding recess in the inner sole (8c) of the boot (8), thereby constituting its bottom.

10. Boot according to any of claims 5 to 9, wherein a detachable comfort sole (14) is mounted inside said sock (8) while covering the sole itself (8c) of said sock, so as to form its inner bottom, in order to grip between them the free end (11d) of said tongue (11c) equipped with said fastening means when the heel exerts pressure while in use.

## Patentansprüche

1. Alpinskischuh vom Typ mit Einstieg von hinten, der durch eine steife Schale (2) gebildet ist, wobei ein Schalenunterteil (3) mit einem Schaft (4) überhöht ist, der zumindest teilweise auf diesem lezteren (3) angelenkt ist und der selbst aus einem hinteren Teil (5) oder einer hinteren Haube gebildet ist, die bezüglich einem vorderen Teil (6) oder einer vorderen Haube um eine transversale Achse (7) klappbar ist, wobei die Schale (2) innen durch einen nachgiebigen Fußling (8) ausgefüttert ist, der zum einen zwischen den Fuß und den unteren Teil des Beines und zum anderen die steile Schale (2) zwischengelegt ist, wobei dieser nachgiebige Fußling (8) zum einen einen vorderen Keil (8a) mit einer Sohle (8c) und zum anderen einen hinteren Keil (8b) aufweist, der unabhängig und von dem Rest des Fußlings entfernbar ist, geeignet, eine hintere Einführungsöffnung (9) des Fußlings (8) zu bedecken, wobei die beiden Keile (8b, 8a) jeweils der hinteren (5) und vorderen (6) Haube zugeordnet sind und aus einem Schaum hergestellt sind, der einen Träger bildet, der eine Komfortauskleidung (11) aufnimmt, wobei der vordere Keil (8a) außerdem eine Ferse (8e) und eine nachgiebige Zunge zum Anziehen des Schuhs aufweist, dadurch gekennzeichnet, daß die Kontinuität zwischen dem hinteren Keil (8b) und der Ferse (8e) des vorderen Keiles durch die Zunge zum Anziehen des Schuhs (11c) sichergestellt ist, wobei die Zunge den unteren Keil (8d) des hinteren Keiles (8b) zumindest bis zur Sohle (8c) des vorderen Keiles verlängert, wobei sie innen die Ferse (8e) des Fußlings bedeckt, und dadurch, daß die Komfortauskleidung entfernbar ist oder nicht.

2. Schuh gemäß Anspruch 1, dadurch gekennzeichnet, daß die Zunge zum Anziehen des Schuhs durch eine Verlängerung des Trägers aus Schaum des hinteren Keiles (8b) erhalten ist.

3. Schuh gemäß Anspruch 1, dadurch gekennzeichnet, daß die Zunge zum Anziehen des Schuhs (11c) durch eine Verlängerung der Komfortauskleidung (11b) des hinteren Keiles (8b) erhalten ist.

4. Schuh gemäß einem der vorhergehenden Ansprüche, dadurch gekennzeichnet, daß die Zunge zum Anziehen dem Schuhs eine derartige Länge aufweist, daß sie sich unter den hinteren Keil seiner Sohle (8c) erstreckt.

5. Schuh gemäß einem der vorhergehenden Ansprüche, dadurch gekennzeichnet, daß die Zunge zum Anziehen des Schuhs (11c) an ihrem freien Ende (11d) entfernbare Befestigungseinrichtungen aufweist, die auf ihrer Seite angeordnet sind, die gegen die Sohle (8c) des Fußlings (8) gerichtet ist.

6. Schuh gemäß Anspruch 5, dadurch gekennzeichnet, daß die entfernbaren Befestigungseinrichtungen der Zunge zum Anziehen des Schuhs (11c) durch ein System aus Schlaufen und Haken (13) gebildet ist, die selbstfestklammernd sind, angesetzt auf den Keilen (11d, 8c) in Übereinstimmung miteinander.

7. Schuh gemäß Anspruch 6, dadurch gekennzeichnet, daß die Schlaufen des Befestigungssystemes durch die Sohle (8c) getragen sind, die den Boden des Fußlings (8) bildet, während die Haken (13) durch die Zunge (11c) getragen sind.

8. Schuh gemäß Anspruch 7, dadurch gekennzeichnet, daß die Schlaufen des Befestigungssystemes durch die Struktur selbst der inneren Komfortauskleidung (11a) gebildet sind, die die Sohle (8c) des Fußlings (8) überdeckt.

9. Schuh gemäß Anspruch 5, dadurch gekennzeichnet daß die entfernbaren Befestigungseinrichtungen der Zunge zum Anziehen des Schuhs (11c) aus einem elastischen Einfügungssystem mit einem Druckknopf der Zunge (11c) in eine entsprechende Ausnehmung der inneren Sohle (8c) des Fußlings (8) gebildet sind, der seinen Boden bildet.

10. Schuh gemäß einem der Ansprüche 5 bis 9, dadurch gekennzeichnet, daß eine entfernbare Komfortsohle (14) am inneren des Fußlings (8) eingesetzt ist, wobei sie die Sohle (8c) selbst desselben überdeckt, die seinen inneren Boden bildet, um zwischen ihnen das freie Ende (11d) der Zunge (11c) einzuklemmen, die mit Befestigungseinrichtungen versehen ist, während einem Druck der Ferse des Fußes bei der Benutzung.
